# EUROPÄISCHE PATENTSCHRIFT

(11) **EP 3 681 726 B1**
(45) Veröffentlichungstag und Bekanntmachung des Hinweises auf die Patenterteilung: **16.11.2022**
(21) Anmeldenummer: 18782938.7
(22) Anmeldetag: 01.10.2018
(51) Int. Cl.: B41J 3/60, B41J 13/22, B41F 19/00, B41J 25/00, B65H 85/00, B41J 11/00, B41F 23/04, B41F 23/08, B41F 21/08, B41F 21/10

(54) **BOGENDRUCKMASCHINE**
SHEET-FED PRINTING PRESS
MACHINE D'IMPRESSION DE FEUILLES

(30) Priorität: 13.10.2017 DE 102017218399; 13.10.2017 DE 102017218401; 13.10.2017 DE 102017218403
(43) Veröffentlichungstag der Anmeldung: 22.07.2020
(73) Patentinhaber: Koenig & Bauer AG, 97080 Würzburg (DE)
(72) Erfinder: PATZELT, Bernd, 01662 Meißen (DE); SAMMECK, Ralf, 01445 Radebeul (DE)
(74) Vertreter: Koenig & Bauer AG
(86) Internationale Anmeldenummer: PCT/EP2018/076654
(87) Internationale Veröffentlichungsnummer: WO 2019/072612

(56) Entgegenhaltungen:
- WO-A1-2015/060060
- WO-A1-2016/181914
- DE-A1-102016 200 652
- JP-A- 2014 177 314
- US-A1- 2012 098 880

## Beschreibung

Die Erfindung betrifft eine Bogendruckmaschine mit einem Anleger, einer Auslage und mindestens einem zwischen dem Anleger und der Auslage angeordneten ein Greifersystem aufweisenden Bogenführungszylinder, dem eine Digitaldruckeinrichtung und eine Bogen vom Bogenführungszylinder abnehmende erste Bogenführungseinrichtung zugeordnet sind.

Aus der DE 10 2015 216 728 A1 ist eine Vorrichtung zum Zuführen von Bogen bekannt, die Bestandteil einer Bogenrotationsdruckmaschine ist. Die Bogenrotationsdruckmaschine umfasst eine Inkjetdruckeinheit und einen als Inkjetzylinder bezeichneten Bogenführungszylinder, dem die Inkjetdruckeinheit zugeordnet ist. Auf dem Inkjetzylinder werden Bogen bedruckt, die mit einem Anleger von einem Stapel vereinzelt und über zwei Übergabetrommeln dem Inkjetzylinder zugeführt werden. Die Bogendruckmaschine umfasst des Weiteren eine Übergabetrommel, die einen jeweiligen Bogen vom Inkjetzylinder übernimmt und über weitere Transportelemente an einen Ausleger übergibt. Die Übergabetrommel kann auch als Speichertrommel betrieben werden und führt in diesem Fall einen auf einer Seite bedruckten Bogen einer Wendetrommel zu, die den Bogen wendet und zum Bedrucken der unbedruckten Seite des Bogens über weitere Transportelemente dem Inkjetzylinder wiederholt zuführt. Ein wiederholtes Bedrucken ein und derselben Seite eines Bogens sowie ein Primern vor dem Druck in einem Maschinendurchlauf sind nicht möglich.

Die DE 10 2016 202 124 A1 offenbart eine Duplexdigitaldruckmaschine in Reihenbauweise mit modularem Aufbau zur Bearbeitung von Bogen mit einem Bogenanlegemodul, einem Druckmodul und einem Bogenauslegemodul. Die Duplexdigitaldruckmaschine verfügt über eine zwischen dem Bogenanlegemodul und dem Bogenauslegemodul angeordnete Bogenrückführung mit der einseitig von Druckköpfen bedruckte Bogen wiederholt den Druckköpfen zugeführt werden können. Der Bogentransport erfolgt im Bereich der Druckköpfe in einer Ebene unter Verwendung von Transportbändern. Im Transportpfad der Bogenrückführung ist eine Wendetasche angeordnet, die die rückgeführten Bogen wendet, um ein Bedrucken der zweiten Seite der Bogen zu ermöglichen. Auch bei der aus der DE 10 2016 202 124 A1 bekannten Vorrichtung ist ein wiederholtes Bedrucken ein und derselben Seite eines Bogens sowie ein Primern vor dem Druck in einem Maschinendurchlauf nicht möglich.

Aus der DE 197 57 163 A1 ist eine Bogendruckmaschine mit mehreren in einer Reihe angeordneten Stationen, zu denen ein Anleger, ein digitales Druckwerk, eine Nachverarbeitungseinheit und ein Ausleger gehören, bekannt. Das digitale Druckwerk umfasst eine beispielsweise als Inkjetdrucker ausgebildete Digitaldruckeinheit, die einem Transportband zugeordnet ist und einen eben auf dem Transportband transportierten Bogen bedruckt. Zwischen dem Druckwerk und dem Ausleger ist ein gemeinsamer Bogentransportweg ausgebildet, den jeder Bogen durchläuft.

Die Bogendruckmaschine weist eine Bogenweiche auf, mit der Bogen wahlweise über einen Rücktransportweg in eine Probebogenauslage oder in eine Wendetasche geleitet werden können. Ein in die Wendetasche geleiteter Bogen wird mit der Rückseite nach oben wieder auf das Transportband befördert, um die Rückseite bedrucken zu können.

Die DE 10 2012 017 436 A1 beschreibt eine Douplex-Druckmaschine mit einem Anleger, einem Ausleger und mindestens zwei Druckwerken. Jedes Druckwerk verdruckt eine Farbe und weist jeweils einen das Druckbild tragenden zweifach großen Gummizylinder, eine das Druckbild digital erzeugende Vorrichtung, z. B. einen Inkjetkopf, einen ersten Trockner und einen zweiten Trockner auf. Jeder Gummizylinder wirkt mit einem dreifach großen drei Greiferreihen aufweisenden Druckzylinder zusammen, auf welchem der Bogen das Druckbild vom Gummizylinder erhält. Die das Druckbild digital erzeugenden Vorrichtungen sind jeweils dem Gummizylinder zugeordnet. Zwischen den Druckzylindern der Druckwerke sind jeweils zwei parallel angeordnete Übergabetrommeln angeordnet. Die Bogen werden von den Übergabetrommeln zwischen den Druckzylindern gefördert und derart übergeben, dass sie sich abhängig von der Betriebsart vom Anleger in Richtung Ausleger oder in umgekehrter Richtung bewegen. Der Druckzylinder des letzten Druckwerks kann eine Wendeeinrichtung aufweisen, die einseitig im letzten Druckwerk bedruckte Bogen wendet und dem letzten Druckzylinder gewendet zum Bedrucken der anderen Seite oder zur Übergaben an den Druckzylinder eines vorgelagertem Druckwerk zuführt. WO2016/181914, DE102016200652 und WO2015060060 offenbaren ebenfalls Duplexdigitaldruckmaschinen.

Bei den aus der DE 197 57 163 A1 und der DE 10 2012 017 436 A1 bekannten Vorrichtungen ist ein wiederholtes Bedrucken ein und derselben Seite eines Bogens sowie ein Primern vor dem Druck in einem Maschinendurchlauf nicht möglich.

Der Erfindung liegt die Aufgabe zugrunde, eine Bogendruckmaschine zu schaffen, die variabler einsetzbar ist und mit der insbesondere ein größeres Spektrum unterschiedlicher Produkte produziert werden kann.

Erfindungsgemäß wird die Aufgabe durch eine Bogendruckmaschine mit den Merkmalen der unabhängigen Vorrichtungsansprüche gelöst. Vorteilhafte Ausgestaltungen ergeben sich aus den Unteransprüchen, der Zeichnung und der Beschreibung.

Figur 1 zeigt eine Bogendruckmaschine.

Die Bogendruckmaschine weist einen Anleger 1, eine Auslage 11 und mindestens einen zwischen dem Anleger 1 und der Auslage 11 angeordneten Bogenführungszylinder 3 auf. Der Anleger 1 kann in an sich bekannter Weise als Bogenanleger, insbesondere als Vorderkantentrenner oder als Hinterkantentrenner ausgebildet sein. Eine Ausbildung als Rollenanleger mit Querschneider ist ebenfalls möglich. Der Anleger 1 dient dem Vereinzeln von Bogen von einem Stapel und führt die Bogen direkt oder über ein zwischengeschaltetes Beschleunigungssystem, insbesondere eine Schwinganlage 2, und/oder ein Bogentransportsystem, insbesondere eine Trommel, vereinzelt dem Bogenführungszylinder 3 zu. Zur Aufnahme der Bogen weist der Anleger 1 vorzugsweise eine an Ketten aufgehängte Stapeltragplatte auf, die über einen Stapelhubantrieb vertikal verlagerbar ist und auf der ein Stapelträger, insbesondere als Palette ausgebildet, positioniert werden kann. Der Stapelträger kann einen Stapel einseitig bedruckter, teilbedruckter oder unbedruckter Bogen aufnehmen.

Der Bogenführungszylinder 3 kann einfachgroß mit einem Greifersystem oder mehrfachgroß ausgebildet sein. Die mehrfachgroße Ausbildung kann insbesondere zweifachgroß mit zwei Greifersystemen oder dreifachgroß mit drei Greifersystemen oder vierfachgroß mit vier Greifersystemen erfolgen. Ein einzelnes, mehrere oder alle Greifersysteme können als Klemmgreifer oder als Sauggreifer ausgebildet sein. Vorzugsweise ist mindestens ein Greifersystem zum Fixieren der Vorderkanten der Bogen vorgesehen und mindestens ein Haltesystem zum Fixieren der Bogen in einem von ihren Vorderkanten beabstandeten Bereich ausgebildet. Falls mehrere Greifersysteme zum Fixieren der Vorderkanten der Bogen am Bogenführungszylinder 3 vorgesehen sind, kann korrespondierend zu jedem Greifersystem zum Fixieren der Vorderkanten der Bogen auch ein Haltesystem zum Fixieren der Bogen in einem von ihren Vorderkanten beabstandeten Bereich am Bogenführungszylinder 3 ausgebildet sein.

Das eine oder jedes Haltesystem kann durch in einer jeweiligen Bogenführungsfläche des Bogenführungszylinders 3 ausgebildete, mit Saugluft beaufschlagbare Öffnungen gebildet sein.

Der Bogenführungszylinder 3 weist bevorzugt eine gerade Anzahl von Greifersystemen zum Fixieren der Vorderkanten der Bogen auf, wobei sich an jedes Greifersystem ein als Bogenführungsfläche ausgebildeter Mantelbereich des Bogenführungszylinders 3 anschließen kann und wobei mindestens eine Bogenführungsfläche geschlossen ist und mindestens eine Bogenführungsfläche mit Saugluft beaufschlagbare Öffnungen aufweist.

Durch die Anordnung von unterschiedlich ausgestalteten und abwechselnd angeordneten auch als Bogenführungssättel bezeichneten Bogenführungsflächen auf einem geradzahligfachen Bogenführungszylinder 3 kann einerseits auf die Anforderungen für das Lackieren (vollflächiger Gegendruck) und andererseits auf die Anforderungen für den Inkjetdruck (innig gehaltene Bedruckstoffführung am Zylindermantel durch Saug-, Haft- oder/und Zugkräfte) optimal Rechnung getragen werden.

Dem Bogenführungszylinder 3 sind eine Digitaldruckeinrichtung 4 und eine Bogen vom Bogenführungszylinder 3 abnehmende erste Bogenführungseinrichtung 12 zugeordnet. Die Digitaldruckeinrichtung 4 ist vorzugsweise als eine pixelansteuerbare Druckeinrichtung, insbesondere als Laserdruckeinrichtung oder als Inkjetdruckeinrichtung, ausgebildet.

Die erste Bogenführungseinrichtung 12 kann als Kettenfördersystem oder Bänderfördersystem ausgebildet sein und über hintere und vordere Umlenkräder 16, 17 oder Kettenräder 16, 17 mit umlaufenden Ketten oder Bänder aufweisen. An den Ketten sind vorzugsweise Greifereinrichtungen angeordnet, die mit den Ketten umlaufen und auch als Greiferbrücken bezeichnet werden. Statt der Ketten können auch Saugbänder vorgesehen sein, an denen die zu transportierenden Bogen unter der Wirkung anliegenden Unterdruckes gehalten werden. Zur Führung der Ketten oder Saugbänder können Umlenkräder 16, 17 und/oder Führungsbahnen vorgesehen sein. Die Führungsbahnen sind vorzugsweise seitlichen Gestellteilen oder Gestellwandnungen zugeordnet. Die erste Bogenführungseinrichtung 12 ist vorzugsweise derart geführt, dass sie den Bogenführungszylinder 3 in einem Umfangsbereich (Umfangswinkel) des Bogenführungszylinders 3 umschließt, der größer als 180 Grad, insbesondere größer als 270 Grad ist. Mit anderen Worten ist der Bogenführungszylinder 3 von einer linearen Bogenführungsstrecke, die durch die erste Bogenführungseinrichtung 12 gebildet ist, eingeschlungen.

Die erste Bogenführungseinrichtung 12 ist zur wahlweisen Übergabe der Bogen an eine zweite Bogenführungseinrichtung 8, die die vom Bogenführungszylinder 3 abgenommenen Bogen wiederholt an den Bogenführungszylinder 3 übergibt oder zur Übergabe an die Auslage 11 ausgebildet ist. In einer ersten Betriebsart können alle Bogen einer Bogenfolge an die Auslage 11, in einer zweiten Betriebsart können alle Bogen einer Bogenfolge an die zweite Bogenführungseinrichtung 8 und in einer dritten Betriebsart können die Bogen einer Bogenfolge gemäß einer festgelegten Taktung abwechselnd an die Auslage 11 oder an die zweite Bogenführungseinrichtung 8 übergeben werden.

Die zweite Bogenführungseinrichtung 8 ist vorzugsweise als Wendeeinrichtung 8 ausgebildet und zwischen einer Betriebsart, in der sie die Bogen gewendet, und einer Betriebsart, in der sie die Bogen nicht gewendet, dem Bogenführungszylinder 3 zuführt, umschaltbar.

Die Wendeeinrichtung 8 kann gemäß einer ersten Ausführungsform einen ersten Transferzylinder 13 aufweisen, der in einer Betriebsart Schöndruck Bogen an einen zweiten Transferzylinder 14 zur Weitergabe an den Bogenführungszylinder 3 und in einer weiteren Betriebsart Schön-und Widerdruck Bogen an eine Wendetrommel 15 zum Wenden und zur Weitergabe an den Bogenführungszylinder 3 übergibt.

Die Wendeeinrichtung 8 kann gemäß einer zweiten Ausführungsforme einen ersten Transferzylinder 13 und eine Wendetrommel 15 mit einem Zangengreifersystem aufweisen, das zwischen zwei Betriebsarten umschaltbar ist. In der Betriebsart Schöndruck übernimmt das Zangengreifersystem die Vorderkante eines jeweiligen Bogens von dem ersten Transferzylinder 13 und übergibt sie an den Bogenführungszylinder 3 und in der Betriebsart Schön-und Widerdruck übernimmt das Zangengreifersystem die Hinterkante eines jeweiligen Bogens von dem ersten Transferzylinder 13 und übergibt sie an den Bogenführungszylinder 3, wobei sie zur Vorderkante wird.

Dem Bogenführungszylinder 3 ist vorzugsweise ein Primerwerk 5 und/oder ein Lackwerk 6 zugeordnet. Primerwerk 5 und/oder Lackwerk 6 können in an sich bekannter Weise aufgebaut sein und ein Primerdosiersystem beziehungsweise ein Lackdosiersystem mit einer Rasterwalze und einem Kammerrakel sowie eine oder mehrere Übertragungswalzen aufweisen.

Das Lackwerk 6 kann einen Lackformzylinder aufweisen. Ebenso kann das Primerwerk 5 als Flexodruckwerk ausgebildet sein.

Der ersten Bogenführungseinrichtung 12 sind vorzugsweise ein oder mehrere Trockner 7 zugeordnet, die als Infrarottrockner und/oder als Thermolufttrockner ausgebildet sein können.

In Rotationsrichtung des Bogenführungszylinders 3 betrachtet, die auch der Bogentransportrichtung des Bogenführungszylinders 3 entspricht, ist das Primerwerk 5 gemäß einer alternativen Form der Digitaldruckeinrichtung 4 vorzugsweise vorgeordnet und das Lackwerk 6 der Digitaldruckeinrichtung 4 vorzugsweise nachgeordnet. Das Primerwerk 5 und das Lackwerk 6 können der Digitaldruckeinrichtung 4 in Rotationsrichtung des Bogenführungszylinders 3 betrachtet auch nachgeordnet sein, wobei in diesem Fall das Primerwerk 5 vor dem Lackwerk 6 angeordnet ist. Vorzugsweise ist das Lackwerk 6 und/oder das Primerwerk 5 dem Bogenführungszylinder 3 zwischen der Digitaldruckeinrichtung 4 und der ersten Bogenführungseinrichtung 12 zugeordnet.

Das Lackwerk 6 kann dem Bogenführungszylinder 3 auch zwischen der Digitaldruckeinrichtung 4 und der ersten Bogenführungseinrichtung 12 und das Primerwerk 5 dem Bogenführungszylinder 3 zwischen der zweiten Bogenführungseinrichtung 8 und der Digitaldruckeinrichtung 4 zugeordnet sein.

Die Auslage 11 enthält vorzugsweise ein Kettenfördersystem. Sie kann über hintere und vordere Kettenräder umlaufende Ketten aufweisen. An den Ketten sind vorzugsweise Greifereinrichtungen angeordnet, die mit den Ketten umlaufen und auch als Greiferbrücken bezeichnet werden. Ähnlich wie der Anleger 1 weist auch die Auslage 11 vorzugsweise eine an Ketten aufgehängte Stapeltragplatte auf, die über einen Stapelhubantrieb vertikal verlagerbar ist und auf der ein Stapelträger, insbesondere als Palette ausgebildet, positioniert werden kann. Der Stapelträger kann einen Stapel einseitig bedruckter, teilbedruckter oder beidseitig bedruckter Bogen aufnehmen. Vorzugsweise ist die Auslage 11 neben dem Anleger 1 angeordnet. Der Bogenführungszylinder 3 und die erste Bogenführungseinrichtung 12 können oberhalb des Anlegers 1 und/oder der Auslage 11 angeordnet sein. Dadurch weist die Bogendruckmaschine eine sehr kompakte Bauform auf.

Mit den beschriebenen Ausgestaltungen kann mit einem einzigen Bogenführungszylinder 3 geprimert (vorbeschichtet), gedruckt und lackiert werden. Zudem ist es möglich, den Trocknungsprozess von allen Verfahrensstufen bei kleinem Bauraum zu realisieren. Durch schaltbare Bogenübergaben zwischen den Elementen, insbesondere dem Bogenführungszylinder 3 und der ersten und der zweiten Bogenführungseinrichtung 12, 8 können verschiedene Produktionsvarianten in beliebiger Kombination ausgeführt werden, wie zum Beispiel Simplex oder Duplex, Primern oder nicht Primern und Lackieren oder nicht Lackieren.

Statt eines einzigen Bogenführungszylinders 3 können auch mehrere Bogenführungszylinders 3 in Reihe angeordnet sein, die vorzugsweise über eine zum Bogentransport ausgebildete Transfertrommel miteinander verbunden sind. Vorzugsweise ist bei dieser Ausführung jedem der Bogenführungszylinder 3 eine Digitaldruckeinrichtung 4 zugeordnet. Zudem kann jedem der Bogenführungszylinder 3 auch ein Primerwerk 5 und/oder ein Lackwerk 6 zugeordnet sein. Bei der Ausbildung von mehreren, jeweils über eine Transfertrommel miteinander verbundenen Bogenführungszylindern 3 verbindet die erste Bogenführungseinrichtung 12 den letzten mit dem ersten Bogenführungszylinder 3 derart, dass sie zur Abnahme von Bogen von der Mantelfläche des letzten Bogenführungszylinders 3 und zur Zuführung derselben Bogen zur Mantelfläche des ersten Bogenführungszylinders 3 ausgebildet ist. Dabei kann zwischen der ersten Bogenführungseinrichtung 12 und dem ersten Bogenführungszylinder 3 eine, vorzugsweise als Wendeeinrichtung 8 ausgebildete, zweite Bogenführungseinrichtung 8 vorgesehen sein.

### Bezugszeichenliste

- 1: Anleger
- 2: Schwinganlage
- 3: Bogenführungszylinder
- 4: Digitaldruckeinrichtung
- 5: Primerwerk
- 6: Lackwerk
- 7: Trockner
- 8: zweite Bogenführungseinrichtung, Wendeeinrichtung
- 11: Auslage
- 12: erste Bogenführungseinrichtung
- 13: erster Transferzylinder
- 14: zweiter Transferzylinder
- 15: Wendetrommel
- 16, 17: Umlenkräder, Kettenräder

## Patentansprüche

1. Bogendruckmaschine mit einem Anleger (1), einer Auslage (11) und mindestens einem zwischen dem Anleger (1) und der Auslage (11) angeordneten mindestens ein Greifersystem aufweisenden Bogenführungszylinder (3), dem eine Digitaldruckeinrichtung (4) und eine Bogen vom Bogenführungszylinder (3) abnehmende erste Bogenführungseinrichtung (12) zugeordnet sind,
wobei die erste Bogenführungseinrichtung (12) zur wahlweisen Übergabe der Bogen an eine zweite Bogenführungseinrichtung (8), die die Bogen an den Bogenführungszylinder (3) übergibt, oder zur Übergabe an die Auslage (11) ausgebildet ist, wobei die zweite Bogenführungseinrichtung (8) als Wendeeinrichtung (8) ausgebildet ist und zwischen einer Betriebsart, in der sie die Bogen gewendet, und einer Betriebsart, in der sie die Bogen nicht gewendet, dem Bogenführungszylinder (3) zuführt, umschaltbar ist und
wobei die erste Bogenführungseinrichtung (12) als Kettenfördersystem ausgebildet ist und dem Kettenfördersystem mindestens ein Trockner (7) zugeordnet ist, und/oder wobei die Wendeeinrichtung (8) einen ersten Transferzylinder (13) aufweist, der in einer Betriebsart Bogen an einen zweiten Transferzylinder (14) übergibt und in einer weiteren Betriebsart Bogen an eine Wendetrommel (15) übergibt.

2. Bogendruckmaschine nach Anspruch 1, wobei die Wendeeinrichtung (8) einen ersten Transferzylinder (13) und eine Wendetrommel (15) mit einem Zangengreifersystem aufweist, das zwischen zwei Betriebsarten umschaltbar ist, wobei das Zangengreifersystem in einer Betriebsart die Vorderkante eines jeweiligen Bogens von dem ersten Transferzylinder (13) übernimmt und das Zangengreifersystem in einer weiteren Betriebsart die Hinterkante eines jeweiligen Bogens von dem ersten Transferzylinder (13) übernimmt.

3. Bogendruckmaschine nach Anspruch 1 oder 2, wobei dem Bogenführungszylinder (3) ein Primerwerk (5) und/oder ein Lackwerk (6) zugeordnet ist.

4. Bogendruckmaschine nach Anspruch 1, wobei der Trockner (7) als Infrarottrockner und/oder als Thermolufttrockner ausgebildet ist.

5. Bogendruckmaschine nach Anspruch 1, 2, 3 oder 4, wobei der Anleger (1) neben der Auslage (11) angeordnet ist.

6. Bogendruckmaschine nach Anspruch 1, 2, 3, 4 oder 5, wobei der Bogenführungszylinder (3) und die erste Bogenführungseinrichtung (12) oberhalb des Anlegers (1) und/oder der Auslage (11) angeordnet sind.

7. Bogendruckmaschine nach Anspruch 1, 2, 3, 4, 5 oder 6, wobei der Bogenführungszylinder (3) einfach- oder zweifach- oder dreifach- oder vierfachgroß ausgebildet ist und mindestens ein Greifersystem zum Fixieren der Vorderkanten der Bogen und mindestens ein Haltesystem zum Fixieren der Bogen in einem von ihren Vorderkanten beabstandeten Bereich aufweist.

8. Bogendruckmaschine nach Anspruch 1, 2, 3, 4, 5, 6 oder 7, wobei der Bogenführungszylinder (3) eine gerade Anzahl von Greifersystemen zum Fixieren der Vorderkanten der Bogen aufweist und sich an jedes Greifersystem ein als Bogenführungsfläche ausgebildeter Mantelbereich des Bogenführungszylinders (3) anschließt, wobei mindestens eine Bogenführungsfläche geschlossen ist und mindestens eine Bogenführungsfläche mit Saugluft beaufschlagbare Öffnungen aufweist.

9. Bogendruckmaschine mit einem Anleger (1), einer Auslage (11) und mindestens einem zwischen dem Anleger (1) und der Auslage (11) angeordneten mindestens ein Greifersystem aufweisenden Bogenführungszylinder (3), dem eine Digitaldruckeinrichtung (4) und eine Bogen vom Bogenführungszylinder (3) abnehmende erste Bogenführungseinrichtung (12) zugeordnet sind,
wobei die erste Bogenführungseinrichtung (12) zur wahlweisen Übergabe der Bogen an eine zweite Bogenführungseinrichtung (8), die die Bogen an den Bogenführungszylinder (3) übergibt, oder zur Übergabe an die Auslage (11) ausgebildet ist, wobei die erste Bogenführungseinrichtung (12) den Bogenführungszylinder (3) in einem Umfangsbereich größer als 180 Grad umschließt und als Kettenfördersystem oder Bänderfördersystem ausgebildet ist und dem Kettenfördersystem oder Bänderfördersystem mindestens ein Trockner (7) zugeordnet ist, der als Infrarottrockner und/oder als Thermolufttrockner ausgebildet ist und wobei die zweite Bogenführungseinrichtung (8) als Wendeeinrichtung (8) ausgebildet ist und zwischen einer Betriebsart, in der sie die Bogen gewendet, und einer Betriebsart, in der sie die Bogen nicht gewendet, dem Bogenführungszylinder (3) zuführt, umschaltbar ist.

10. Bogendruckmaschine nach 9, wobei dem Bogenführungszylinder (3) oder jedem Bogenführungszylinder (3) ein Primerwerk (5) und/oder ein Lackwerk (6) zugeordnet ist.

11. Bogendruckmaschine nach Anspruch 9 oder 10, wobei der Anleger (1) neben der Auslage (11) angeordnet ist.

12. Bogendruckmaschine nach Anspruch 9, 10 oder 11, wobei der Bogenführungszylinder (3) und die erste Bogenführungseinrichtung (12) oberhalb des Anlegers (1) und/oder der Auslage (11) angeordnet sind.

13. Bogendruckmaschine nach Anspruch 9, 10, 11 oder 12, wobei der Bogenführungszylinder (3) einfach- oder zweifach- oder dreifach- oder vierfachgroß ausgebildet ist und mindestens ein Greifersystem zum Fixieren der Vorderkanten der Bogen und mindestens ein Haltesystem zum Fixieren der Bogen in einem von ihren Vorderkanten beabstandeten Bereich aufweist.

14. Bogendruckmaschine nach Anspruch 9, 10, 11, 12 oder 13, wobei der Bogenführungszylinder (3) eine gerade Anzahl von Greifersystemen zum Fixieren der Vorderkanten der Bogen aufweist und sich an jedes Greifersystem ein als Bogenführungsfläche ausgebildeter Mantelbereich des Bogenführungszylinders (3) anschließt, wobei mindestens eine Bogenführungsfläche geschlossen ist und mindestens eine Bogenführungsfläche mit Saugluft beaufschlagbare Öffnungen aufweist.

## Claims

1. A sheet-fed printing press with a feeder (1), a delivery unit (11) and at least one sheet-guiding cylinder (3) having at least one gripper system and being arranged between the feeder (1) and the delivery unit (11), to which a digital printing device (4) and a first sheet-guiding device (12) taking a sheet from the sheet-guiding cylinder (3) are assigned, wherein the first sheet-guiding device (12) is configured for optional transfer of the sheets to a second sheet-guiding device (8), which transfers the sheets to the sheet-guiding cylinder (3), or is configured for transfer to the delivery unit (11), wherein the second sheet-guiding device (8) is configured as a turning device (8), and can be switched between an operating mode, in which it turns the sheets and feeds the sheet-guiding cylinder (3), and an operating mode, in which it does not turn the sheets and feeds the sheet-guiding cylinder (3), and wherein the first sheet-guiding device (12) is configured as a chain conveying system and at least one dryer (7) is assigned to the chain conveying system, and/or wherein the turning device (8) has a first transfer cylinder (13), which in one operating mode transfers sheets to a second transfer cylinder (14) and in a further operating mode transfers sheets to a turning drum (15).

2. The sheet-fed printing press according to claim 1, wherein the turning device (8) has a first transfer cylinder (13) and a turning drum (15) with a pincer gripper system, which is switchable between two operating modes, wherein the pincer gripper system in one operating mode accepts the front edge of a respective sheet from the first transfer cylinder (13) and the pincer gripper system in a further operating mode accepts the rear edge of a respective sheet from the first transfer cylinder (13).

3. The sheet-fed printing press according to claim 1 or 2, wherein a primer unit (5) and/or a coating unit (6) is assigned to the sheet-guiding cylinder (3).

4. The sheet-fed printing press according to claim 1, wherein the dryer (7) is configured as an infrared dryer and/or as a thermal air dryer.

5. The sheet-fed printing press according to claim 1, 2, 3 or 4, wherein the feeder (1) is arranged next to the delivery unit (11).

6. The sheet-fed printing press according to claim 1, 2, 3, 4 or 5, wherein sheet-guiding cylinder (3) and the first sheet-guiding device (12) are arranged above the feeder (1) and/or the delivery unit (11).

7. The sheet-fed printing press according to claim 1, 2, 3, 4, 5 or 6, wherein the sheet-guiding cylinder (3) is designed single-sized, double-sized, triple-sized or quadruple-sized and has at least one gripper system for fixing the front edges of the sheets and at least one retaining system for fixing the sheets in a region spaced apart from their front edges.

8. The sheet-fed printing press according to claim 1, 2, 3, 4, 5, 6 or 7, wherein the sheet-guiding cylinder (3) has an even number of gripper systems for fixing the front edges of the sheets and a lateral region of the sheet-guiding cylinder (3) configured as a sheet-guiding surface connects to each gripper system, wherein at least one sheet-guiding surface is closed and at least one sheet-guiding surface has openings that can be supplied with suction air.

9. A sheet-fed printing press with a feeder (1), a delivery unit (11) and at least one sheet-guiding cylinder (3) arranged between the feeder (1) and the delivery unit (11) having at least one gripper system, to which a digital printing device (4) and a first sheet-guiding device (12) taking a sheet from the sheet-guiding cylinder (3) are assigned, wherein the first sheet-guiding device (12) is configured for optional transfer of the sheets to a second sheet-guiding device (8), which transfers the sheets to the sheet-guiding cylinder (3), or is configured for transfer to the delivery unit (11), wherein the first sheet-guiding device (12) encloses the sheet-guiding cylinder (3) in a circumferential region greater than 180 degrees and is configured as a chain conveying system or belt conveying system and at least one dryer (7) is assigned to the chain conveying system or belt conveying system, said dryer being configured as an infrared dryer and/or as a thermal air dryer and wherein the second sheet-guiding device (8) is configured as a turning device (8), and can be switched between an operating mode, in which it turns the sheets, and an operating mode, in which it does not turn the sheets, and feeds the sheet-guiding cylinder (3).

10. The sheet-fed printing press according to claim 9, wherein a primer unit (5) and/or a coating unit (6) is assigned to the sheet-guiding cylinder (3) or every sheet-guiding cylinder (3).

11. The sheet-fed printing press according to claim 9 or 10, wherein the feeder (1) is arranged next to the delivery unit (11) .
The sheet-fed printing press according to claim 9, 10 or 11, wherein the sheet-guiding cylinder (3) and the first sheet-guiding device (12) are arranged above the feeder (1) and/or above the delivery unit (11).

12. The sheet-fed printing press according to claim 9, 10, 11 or 12, wherein the sheet-guiding cylinder (3) is designed single-sized, double-sized, triple-sized or quadruple-sized and has at least one gripper system for fixing the front edges of the sheets and at least one retaining system for fixing the sheets in a region spaced apart from their front edges.

13. The sheet-fed printing press according to claim 9, 10, 11, 12 or 13, wherein the sheet-guiding cylinder (3) has an even number of gripper systems for fixing the front edges of the sheets and a lateral region of the sheet-guiding cylinder (3) configured as a sheet-guiding surface connects to each gripper system, wherein at least one sheet-guiding surface is closed and at least one sheet-guiding surface has openings that can be supplied with suction air.

14. The sheet-fed printing press according to claim 9, 10, 11, 12 or 13, wherein the sheet-guiding cylinder (3) has an even number of gripper systems for fixing the front edges of the sheets and a lateral region of the sheet-guiding cylinder (3) configured as a sheet-guiding surface connects to each gripper system, wherein at least one sheet-guiding surface is closed and at least one sheet-guiding surface has openings that can be supplied with suction air.

## Revendications

1. Machine d'impression de feuilles avec un dispositif d'alimentation en feuilles (1), un présentoir (11) et au moins un cylindre de guidage de feuilles (3) agencé entre le dispositif d'alimentation en feuilles (1) et le présentoir (11) et présentant au moins un système de préhension, auquel cylindre de guidage de feuilles sont attribués un équipement d'impression numérique (4) et un premier équipement de guidage de feuilles (12) qui prélève des feuilles depuis le cylindre de guidage de feuilles (3),
dans laquelle le premier équipement de guidage de feuilles (12) est conçu au choix pour la transmission des feuilles à un second équipement de guidage de feuilles (8) qui transmet les feuilles au cylindre de guidage de feuilles (3) ou pour la transmission au présentoir (11), dans laquelle le second équipement de guidage de feuilles (8) est conçu en tant qu'équipement de retournement (8) et peut être commuté entre un mode de fonctionnement dans lequel il guide les feuilles en étant retournées et un mode de fonctionnement dans lequel il guide les feuilles en n'étant pas retournées vers le cylindre de guidage de feuilles (3), et
dans laquelle le premier équipement de guidage de feuilles (12) est conçu en tant que système d'acheminement à chaîne et au moins un sécheur (7) est attribué au système d'acheminement à chaîne, et/ou dans laquelle l'équipement de retournement (8) présente un premier cylindre de transfert (13) qui dans un mode de fonctionnement transmet des feuilles à un second cylindre de transfert (14) et dans un autre mode de fonctionnement transmet des feuilles à un tambour de retournement (15).

2. Machine d'impression de feuilles selon la revendication 1, dans laquelle l'équipement de retournement (8) présente un premier cylindre de transfert (13) et un tambour de retournement (15) avec un système de préhension à pinces qui peut être commuté entre deux modes de fonctionnement, dans laquelle le système de préhension à pinces dans un mode de fonctionnement prend en charge le bord avant d'une feuille respective depuis le premier cylindre de transfert (13) et le système de préhension à pinces d'un autre mode de fonctionnement prend en charge le bord arrière d'une feuille respective depuis le premier cylindre de transfert (13).

3. Machine d'impression de feuilles selon la revendication 1 ou 2, dans laquelle une unité d'apprêt (5) et/ou une unité de vernissage (6) est attribuée au cylindre de guidage de feuilles (3).

4. Machine d'impression de feuilles selon la revendication 1, dans laquelle le sécheur (7) est conçu en tant que sécheur infrarouge et/ou en tant que sécheur à air thermique.

5. Machine d'impression de feuilles selon la revendication 1, 2, 3 ou 4, dans laquelle le dispositif d'alimentation en feuilles (1) est agencé à côté du présentoir (11).

6. Machine d'impression de feuilles selon la revendication 1, 2, 3, 4 ou 5, dans laquelle le cylindre de guidage de feuilles (3) et le premier équipement de guidage de feuilles (12) sont agencés au-dessus du dispositif d'alimentation en feuilles (1) et/ou du présentoir (11).

7. Machine d'impression de feuilles selon la revendication 1, 2, 3, 4, 5 ou 6, dans laquelle le cylindre de guidage de feuilles (3) est conçu d'une taille simple ou double ou triple ou quadruple et présente au moins un système de préhension pour fixer les bords avant des feuilles et au moins un système de retenue pour fixer les feuilles dans une région espacée par rapport à leurs bords avant.

8. Machine d'impression de feuilles selon la revendication 1, 2, 3, 4, 5, 6 ou 7, dans laquelle le cylindre de guidage de feuilles (3) présente un nombre pair de systèmes de préhension pour fixer les bords avant des feuilles et une région d'enveloppe du cylindre de guidage de feuilles (3) conçue en tant que surface de guidage de feuilles se raccorde à chaque système de préhension, dans laquelle au moins une surface de guidage de feuilles est fermée et au moins une surface de guidage de feuilles présente des ouvertures sollicitées avec un air d'aspiration.

9. Machine d'impression de feuilles avec un dispositif d'alimentation en feuilles (1), un présentoir (11) et au moins un cylindre de guidage de feuilles (3) agencé entre le dispositif d'alimentation en feuilles (1) et le présentoir (11) et présentant au moins un système de préhension, auquel cylindre de guidage de feuilles sont attribués un équipement d'impression numérique (4) et un premier équipement de guidage de feuilles (12) qui prélève des feuilles depuis le cylindre de guidage de feuilles (3), dans laquelle le premier équipement de guidage de feuilles (12) est conçu au choix pour la transmission des feuilles à un second équipement de guidage de feuilles (8) qui transmet les feuilles au cylindre de guidage de feuilles (3) ou pour la transmission au présentoir (11), dans laquelle le premier équipement de guidage de feuilles (12) entoure le cylindre de guidage de feuilles (3) dans une région périphérique supérieure à 180 degrés et est conçu en tant que système d'acheminement à chaîne ou système d'acheminement à bandes et au moins un sécheur (7) est attribué au système d'acheminement à chaîne ou au système d'acheminement à bandes, lequel sécheur est conçu en tant que sécheur infrarouge et/ou en tant que sécheur à air thermique, et dans laquelle le second équipement de guidage de feuilles (8) est conçu en tant qu'équipement de retournement (8) et peut être commuté entre un mode de fonctionnement dans lequel il guide les feuilles en étant retournées et un mode de fonctionnement dans lequel il guide les feuilles en n'étant pas retournées vers le cylindre de guidage de feuilles (3).

10. Machine d'impression de feuilles selon la revendication 9, dans laquelle une unité d'apprêt (5) et/ou une unité de vernissage (6) est attribuée au cylindre de guidage de feuilles (3) ou à chaque cylindre de guidage de feuilles (3).

11. Machine d'impression de feuilles selon la revendication 9 ou 10, dans laquelle le dispositif d'alimentation en feuilles (1) est agencé à côté du présentoir (11).

12. Machine d'impression de feuilles selon la revendication 9, 10 ou 11, dans laquelle le cylindre de guidage de feuilles (3) et le premier équipement de guidage de feuilles (12) sont agencés au-dessus du dispositif d'alimentation en feuilles (1) et/ou du présentoir (11).

13. Machine d'impression de feuilles selon la revendication 9, 10, 11 ou 12, dans laquelle le cylindre de guidage de feuilles (3) est conçu d'une taille simple ou double ou triple ou quadruple et présente au moins un système de préhension pour fixer les bords avant des feuilles et au moins un système de retenue pour fixer les feuilles dans une région espacée par rapport à leurs bords avant.

14. Machine d'impression de feuilles selon la revendication 9, 10, 11, 12 ou 13, dans laquelle le cylindre de guidage de feuilles (3) présente un nombre pair de systèmes de préhension pour fixer les bords avant des feuilles et une région d'enveloppe du cylindre de guidage de feuilles (3) conçue en tant que surface de guidage de feuilles se raccorde à chaque système de préhension, dans laquelle au moins une surface de guidage de feuilles est fermée et au moins une surface de guidage de feuilles présente des ouvertures sollicitées avec un air d'aspiration.
